# EUROPÄISCHE PATENTSCHRIFT

(11) **EP 3 353 082 B1**
(45) Veröffentlichungstag und Bekanntmachung des Hinweises auf die Patenterteilung: **22.04.2020**
(21) Anmeldenummer: 16784379.6
(22) Anmeldetag: 23.09.2016
(51) Int. Cl.: B65D 41/06, A61J 9/08, A61J 11/04

(54) **BEHÄLTER**
CONTAINER
RÉCIPIENT

(30) Priorität: 23.09.2015 AT 508122015
(43) Veröffentlichungstag der Anmeldung: 01.08.2018
(73) Patentinhaber: Mam Babyartikel Gesellschaft m.b.H., 1160 Wien (AT)
(72) Erfinder: RÖHRIG, Peter, 1160 Wien (AT)
(74) Vertreter: Sonn & Partner Patentanwälte
(86) Internationale Anmeldenummer: PCT/AT2016/060071
(87) Internationale Veröffentlichungsnummer: WO 2017/049331

(56) Entgegenhaltungen:
- EP-A1- 0 208 390
- EP-A1- 1 779 833
- WO-A1-94/13547
- WO-A2-2008/079282
- DE-U1-202012 100 829
- FR-A1- 2 715 062
- FR-A5- 2 157 029
- US-A- 826 796
- US-A- 2 013 527
- US-A- 3 435 975
- US-A- 4 387 817
- US-A1- 2005 258 123

## Beschreibung

Die Erfindung betrifft einen Behälter mit zumindest einer Anschlussöffnung und zumindest einem Anschlussteil, wobei zur Verbindung des Behälters und des Anschlussteils Nuten und Rastelemente als zusammenwirkende Verbindungselemente vorgesehen sind, wobei im verbundenen Zustand jeweils ein Rastelement in einem im Wesentlichen senkrecht zu einer Längsachse des Behälters verlaufendem Aufnahmeabschnitt einer Nut angeordnet ist.

Aus dem Stand der Technik sind bereits grundsätzlich Behälter der vorstehend genannten Art bekannt, bei welchen zum Beispiel eine Verschlusskappe entweder über eine in Achsrichtung des Behälters aufgebrachte Längsbewegung mittels einer Schnappverbindung oder jedoch alternativ über eine Bajonettverbindung befestigbar ist. So ist insbesondere in der WO 94/13547 A1 ein derartiger Behälterverschluss bekannt. Hierbei ist allerdings zu beachten, dass je nachdem über welche Verbindungsart eine Verbindung hergestellt werden soll, die Ausrichtung des Behälterhalses gegenüber der Verschlusskappe entsprechend gewählt werden muss, d.h. für die Zusammenführung über den Bajonettverschluss ist es erforderlich, die in die Bajonettlasche einzuführenden Verbindungselemente fluchtend mit dem in Längsrichtung des Behälters verlaufenden Endabschnitt der Bajonettlasche auszurichten. Andererseits ist es für das Herstellen der Schnappverbindung erforderlich, dass die Rastnasen weder in dem Bereich der Längsnut des Bajonettverschlusses noch in einem Anschlagbereich zwischen der Längsnut und dem querverlaufenden Befestigungsabschnitt einer benachbarten Bajonettlasche angeordnet sind, da in diesem Bereich eine Schnappverbindung nicht möglich ist.

Weiters ist aus der US 2012/0261378 A1 ein Verschlusssystem eines Behälters mit einem Deckel bekannt. Hierbei weist ein ringförmiger Kragen des Behälters zwei gegenüberliegende primäre Verankerungen und zwei um jeweils 90° versetzte sekundäre Verankerungen auf. Die primären Verankerungen sind in der Art eines Bajonettverschlusses mit einem vertikalen Abschnitt und einem horizontalen Abschnitt aufgebaut. Parallel zum vertikalen Abschnitt ist benachbart einem geneigten Endstück des horizontalen Abschnitts ein Sicherungsvorsprung vorgesehen, der flacher als die beiden Abschnitte ist. Demzufolge ist hier zwingend eine Steck-/Drehbewegung erforderlich um den Bajonettverschluss zu verschließen.

Aus der EP 2 368 809 A1 sind weiters Behälter bekannt, die in der Kappe sich nach innen erstreckende Flansche aufweisen, die auf entsprechenden, am Behälter nach außen ragenden Flansche aufgeschnappt werden können. Eine Schnappverbindung ist allerdings nicht möglich, wenn die Flansche der Kappe genau in den Zwischenräumen zwischen den Flanschen des Behälters angeordnet sind. In dieser Stellung kann die Kappe nur durch Verdrehen - entsprechend dem Schließen des Bajonettverschlusses - auf dem Behälter befestigt werden.

Aus der US 4,383 619 A ist noch ein Medikamentenbehälter mit einem elastischen Innendeckel und einem Außendeckel bekannt, wobei im Außendeckel vorgesehene Vorsprünge im geschlossenen Zustand mit entsprechend am Behälter vorgesehenen Kerben in der Art eines Bajonettverschlusses in Eingriff stehen. Zum Öffnen des Außendeckels muss der im Außendeckel vorgesehene Kragen gegen den Innendeckel gedrückt und dieser deformiert werden, um die Vorsprünge aus den Kerben drehen zu können.

Im Zusammenhang mit Babyflaschen ist insbesondere aus der WO 2005/041851 A eine Babyflasche bekannt, welche in einem oberen und unteren Endbereich offen ausgebildet ist, wobei die untere Behälteröffnung zur Aufnahme einer Bodenkappe zwecks Ausbildung eines Bodenventils und die obere Behälteröffnung zur Befestigung eines Saugers in an sich bekannter Weise mit Hilfe einer Überwurfkappe vorgesehen sind. Diese Babyflasche funktioniert grundsätzlich einwandfrei, wobei hier sowohl zur Befestigung der Überwurfkappe als auch zur Befestigung der Bodenkappe jeweils herkömmliche Gewindeverbindungen vorgesehen sind. Demnach bedarf es hier bei der Herstellung der Verbindung jeweils beider Hände, d.h. die Mutter muss einerseits den Flaschenmantel halten und gegenüber dem Flaschenmantel sodann eine Drehbewegung der Boden- bzw. Überwurfkappe durchführen.

Aus der US 2005/0258123 A1 ist zudem ein Flaschensauger mit einer inneren Nut 38 bekannt, welche mit einem entsprechenden umlaufenden Steg der Flasche in einer Schnappverbindung befestigbar ist. Unterhalb der Schnapprille ist zudem eine nach innen vorspringende Lippe vorgesehen. Auch aus der DE 20 2012 100 829 U1 ist ein Flaschensauger mit einer inneren Lippe bekannt.

Aus der EP 1779 833 A1 ist ein Flaschensauger bekannt, welcher an einer Oberseite des Flansches Aufnahmeöffnungen zur Verbindung mit einer Überwurfkappe aufweist. Ein Behälter gemäß dem Oberbegriff des Anspruchs 1 ist aus der EP0208390 bekannt.

Ziel der vorliegenden Erfindung ist es demzufolge einen Behälter der eingangs angeführten Art zu schaffen, bei welchem insbesondere der Befestigungsvorgang eines Anschlussteils, insbesondere einer Boden- oder Überwurfkappe, vereinfacht wird, insbesondere eine Einhandbedienung möglich ist.

Erfindungsgemäß wird das Ziel durch einen Behälter mit den erfindungsgemäßen Merkmalen gemäß Anspruch 1 erzielt.

Demnach weisen erfindungsgemäß der Behälter und der Anschlussteil Auflaufelemente mit schräg zur Längsachse des Behälters verlaufenden Auflaufflächen auf, welche mittels Drehbewegung zwischen Behälter und Anschlussteil derart zusammenwirken, dass die Rastelemente aus dem Aufnahmeabschnitt der jeweiligen Nut bewegbar sind und in einer verdrehten Stellung die rastende Verbindung zwischen Behälter und Anschlussteil voneinander gelöst ist.

Demnach ist erfindungsgemäß ein Behälter vorgesehen, bei dem ein Anschlussteil mittels einer Schnapp- bzw. Rastverbindung über ein Zusammenführen des Anschlussteils und des Behälters im Wesentlichen in Richtung der Längsachse des Behälters erzielt werden kann. Somit ist ein Verbinden von Behälter und Anschlussteil mittels einer Einhandbedienung möglich. Zum Lösen des Anschlussteils vom Behälter ist hingegen eine Drehbewegung erforderlich, so dass mit Hilfe von zusammenwirkenden Auflaufflächen die Rastelemente jeweils aus ihrer eingerasteten Position in der jeweiligen Nut gelöst werden und Behälter und Anschlussteil somit voneinander getrennt werden können.

Um zu gewährleisten, dass eine Schnappverbindung unabhängig von der Drehausrichtung zwischen Behälter und Anschlussteils erzielt werden kann, d.h. keine spezielle Drehausrichtung der beiden Teile zueinander gegeben sein muss um eine Verbindung über die Schnappverbindung herstellen zu können, ist es günstig, wenn in einem Abschnitt zwischen benachbarten Nuten oder in einem Endabschnitt der Nuten ein ein Zusammenführen von Anschlussteil und Behälter in Richtung der Längsachse verhinderndes Führungselement vorgesehen ist, so dass beim Zusammenführen von Anschlussteil und Behälter in Richtung der Längsachse des Behälters eine Verdrehung von Anschlussteil und Behälter zueinander bewirkt wird.

Sofern ein Zusammenführen von Anschlussteil und Behälter in Richtung der Längsachse des Behälters in einem Abschnitt zwischen benachbarten Nuten oder in einen offenen Endabschnitt der Nut möglich wäre (sofern eine Nut in der Art eines Bajonettverschluss vorliegt), würde im Falle einer Einhandbedienung lediglich ein Verschieben in Längsrichtung erfolgen ohne Behälter und Anschlussteil wirksam miteinander zu verbinden. Um dies zu vermeiden wird im Falle einer entsprechenden Ausrichtung der Rastelemente gegenüber den Nuten über das Führungselement bei einer Bewegung des Anschlussteils in Längsrichtung eine Verdrehung bewirkt, sodass die Rastelemente des Anschlussteils in Längsrichtung ober- bzw. unterhalb des im Wesentlichen quer zur Längsachse des Behälters verlaufenden Aufnahmeabschnitts der Nut zu liegen kommen, bevor sodann mittels einer Schnappverbindung Behälter und Anschlussteil zuverlässig miteinander verbunden werden.

Hinsichtlich einer konstruktiv einfachen Ausgestaltung, bei welcher behälterseitig keine zusätzlichen Maßnahmen getroffen werden müssen, um zu verhindern, dass beim Zusammenführen von Behälter und Anschlussteil in Längsrichtung des Behälters, d.h. in der Art einer Steckverbindung, keine zuverlässige Rastverbindung erzielt wird, ist es vorteilhaft, wenn das Auflaufelement des Anschlussteils mit dem Führungselement des Behälters beim Zusammenführen von Anschlussteil und Behälter in Richtung der Längsachse bei fluchtender Ausrichtung zueinander derart zusammenwirkt, dass eine Verdrehung von Anschlussteil und Behälter zueinander bewirkt wird.

Um zuverlässig eine Verdrehung von Behälter und Aufsatzteil zu erzielen, sofern das Führungselement beim Zusammenführen von Behälter und Anschlussteil aktiv wird, ist es von Vorteil, wenn das Führungselement zumindest eine schräg zur Längsachse des Behälters verlaufende Führungsflanke aufweist.

Weiters ist es von Vorteil, wenn Anlageflächen der Rastelemente und/oder der Nuten zumindest abschnittsweise Hinterschneidungen aufweisen. Derartige Hinterschneidungen können vorzugsweise einen Winkel von circa 5°-15° gegenüber einem rechten Winkel zu den Flächen, aus welchen die Rastelemente hervorragen bzw. die Nuten hineinragen, einnehmen, so dass ein ungewolltes Lösen der Schnappverbindung auch bei größeren in Längsachse des Behälters wirkenden Zugkräften zuverlässig verhindert wird.

Wenn die Nuten einen den Aufnahmeabschnitt der jeweiligen Nut mit einem mit der übrigen äußeren Oberfläche des Behälters im Mündungsbereich planen Abschnitt zwischen zwei Nuten verbindenden rampenförmigen Endabschnitt aufweist, können in der verdrehten Stellung die Rastelemente jeweils in dem planen Abschnitt zwischen benachbarten Nuten zu liegen kommen, so dass die Rastverbindung somit gelöst ist und Anschlussteil und Behälter auf einfache Weise voneinander getrennt werden können.

Hinsichtlich einer konstruktiv einfachen Ausführung, mit welcher zugleich eine zuverlässige Verbindung zwischen Anschlussteil und Behälter gewährleistet ist, ist es vorteilhaft, wenn die Rastelemente federnd gelagert sind.

Um eine hinreichende Verformbarkeit der Rastelemente zu ermöglichen und zugleich über die Rastelemente in der verschnappten Stellung jedoch zuverlässig eine Verbindung mit dem Behälter herzustellen, ist es günstig, wenn die Nuten an der Außenseite einer zylindrischen Mantelfläche des Behälters angeordnet sind und die Rastelemente an der Innenseite von Wandabschnitten des Anschlussteils angeordnet sind deren Verbindungslinien in ihrer entspannten Stellung einen von einer Kreisform abweichenden Verlauf aufweisen, wobei die Wandabschnitte derart elastisch verformbar ist, dass die Rastelemente jeweils über den Steg aufschnappbar sind. Durch den von einer Kreisform abweichenden Verlauf der die Rastelemente tragenden Wandabschnitte, insbesondere einem annähernd vieleckigen Verlauf, entsprechend der Anzahl der Rastelemente, vorzugsweise einem annähernd quadratischen Verlauf, kann hierbei sichergestellt werden, dass sich während des Zusammenfügens die die Rastelemente tragenden Wandabschnitte im Wesentlichen der Kreisform des die Nuten tragenden Behälters anpassen. Die Rastelemente können sodann in die jeweilige Nut einrasten, wobei die Wandabschnitte in der verschnappten Stellung sodann gespannt sind, so dass eine zuverlässige Verbindung zwischen Aufsatzteil und Behälter gewährleistet ist.

Gemäß einem Ausführungsbeispiel der Erfindung weisen die zusammenwirkenden Verbindungselemente Nuten in der Art eines Bajonettverschlusses auf, wobei die Rastelemente über einen an die jeweilige Nut angrenzenden Steg im Wesentlichen in Richtung der Längsachse des Behälters in die Verschlussstellung einschnappbar sind und über eine Öffnung aus der jeweiligen Nut entfernbar sind. Bei dieser Ausführung weist vorzugsweise jeweils ein Endabschnitt der Nut, die in der Art eines Bajonettverschlusses ausgebildet sind, eine Auflauffläche auf, so dass beim Verdrehen von Aufsatzteil und Behälter, die Rastelemente in Richtung einer Öffnung der jeweiligen Nut bewegt werden.

Um dem Benutzer auch eine Verbindung von Anschlussteil und Behälter in gewohnter Manier mittels einer Drehbewegung zu ermöglichen, ist es vorteilhaft, wenn die zusammenwirkenden Verbindungselemente alternativ zu einer Schnappverbindung mittels einer Steck-/Drehbewegung miteinander verbindbar sind, wobei das Rastelement jeweils über die Öffnung in den Aufnahmeabschnitt der jeweiligen Nut einführbar ist. Sofern dem Benutzer somit beide Hände zur Verfügung stehen, kann gemäß einer Ausführung in gewohnter Weise - ähnlich wie bei bekannten Gewindeverbindungen - über das Einführen der Rastelemente in die jeweilige Nut des Bajonettverschluss, d.h. zunächst in den eine Verlagerung in Längsrichtung bewirkenden Endabschnitt und sodann einer Verdrehung in Richtung des im Wesentlichen taschenförmig ausgebildeten Aufnahmeabschnitts, ebenfalls eine zuverlässige Verbindung zwischen Behälter und Anschlussteil hergestellt werden. Das Lösen der Verbindung zwischen Behälter und Anschlussteil ist in an sich bekannter Weise mittels Verdrehen und anschließendem Verschieben im Wesentlichen in Längsrichtung aus der Nut des Bajonettverschlusses heraus auf einfache Weise möglich. Als Anschlussteile kommen insbesondere eine Überwurfkappe einer Babyflasche ebenso wie eine Bodenkappe einer Babyflasche in Betracht.

Andererseits kann alternativ zu der vorstehend genannten Möglichkeit auch gewünscht sein, lediglich eine einzige Verschlussvariante, d.h. jene über eine Schnappverbindung, zu offerieren. In diesem Fall ist es von Vorteil, wenn die Öffnung jeweils einen ein Einführen eines Rastelements verhindernden Anschlag aufweist. Zum Lösen der Verbindung zwischen Anschlussteil und Behälter ist freilich auch bei dieser Variante eine Drehbewegung und ein Herausführen der Rastelemente über die jeweilige Öffnung in der Nut erforderlich.

Wenn das Führungselement in Richtung der Längsachse des Behälters gesehen eine Spitze aufweist, die vorzugsweise abgerundet ist, an welche beidseits Führungsflanken anschließen, wobei die eine Führungsflanke jeweils in dem an die Nut angrenzenden Steg mündet und die andere Führungsflanke jeweils angrenzend an eine Öffnung endet, ist zuverlässig gewährleistet, dass der Anschlussteil und der Behälter derart zueinander ausgerichtet werden, das beim Aufstecken des Anschlussteils in Längsrichtung zuverlässig eine Schnappverbindung erfolgt. Mit anderen Worten bedeutet dies, dass ein Einführen in den Endabschnitt der Bajonettnut im Falle einer Einhandbedienung, d.h bei einer Bewegung im Wesentlichen in Längsrichtung des Behälters, über welche keine wirksame Verbindung zwischen Anschlussteil und Behälter hergestellt würde, zuverlässig verhindert wird.

Demnach weist das Führungselement bei einem Ausführungsbeispiel vorzugsweise im Wesentlichen eine dreieckige Form auf, sodass - sofern ein Rastelement in Längsrichtung an den Behälter herangeführt wird - das Rastelement gegebenenfalls an der Spitze zur Anlage gelangt und somit keine stabile Auflage erzielt wird, so dass eine Verdrehung des Anschlussteils gegenüber dem Behälter entlang einer schräg angeordneten Führungsflanke zuverlässig erreicht wird.

Um eine Blockade beim Zusammenführen von Anschlussteil und Behälter in Längsrichtung des Behälters besonders zuverlässig zu vermeiden, ist es weiters vorteilhaft, wenn die Rastelemente im Wesentlichen eine dreieckige Form mit einer vorzugsweise abgerundeten Spitze aufweisen, welche beim Heranführen des Anschlussteils an den Behälter bei entsprechender Drehausrichtung auf die Spitze des jeweiligen Führungselements trifft. Durch das ebenfalls dreiecksförmig ausgebildete Rastelement wird die Wahrscheinlichkeit, dass eine Spitze des Rastelements auf eine Spitze des Führungselements trifft, gegenüber großflächigeren Ausgestaltungen deutlich verringert. Zudem weisen beide Spitzen der jeweiligen Führungs- und Rastelemente somit keine stabile Anlagefläche auf, sodass zuverlässigerweise eine Verdrehung von Behälter und Anschlusselement von der in Längsrichtung ausgebildeten Öffnung weg gewährleistet ist.

Vorteilhafterweise weist jede Nut ausgehend von der Öffnung einen Endabschnitt auf, welcher derart verläuft, dass ein darin aufgenommenes Rastelement schräg zu einer Orthogonalebene auf die Längsachse des Behälters geführt wird, und welcher in dem Aufnahmeabschnitt mündet, der auf einer Seite von dem vorzugsweise entlang einer Orthogonalebene auf die Längsachse des Behälters verlaufenden Steg begrenzt wird. Mithilfe eines derartig schräg geführten Endabschnitts wird der Schließvorgang für den Benutzer vereinfacht, da lediglich ein Aufsetzen und sodann eine Drehbewegung, wie dies der Benutzer insbesondere von Babyflaschen mit herkömmlichen Gewindeverbindungen üblicherweise gewohnt ist, erforderlich sind, um zuverlässig eine wirksame Verbindung zwischen Behälter und Anschlussteil zu erzielen.

Vorteilhafterweise wird das Risiko einer Pseudobefestigung, d.h. einer Verbindung zwischen Behälter und Anschlussteil, welche für den Benutzer den Eindruck erweckt, die beiden Teile wären erfolgreich miteinander verbunden, in Wahrheit jedoch nur eine lose Verbindung vorliegt, dadurch verringert, dass der die Nut begrenzende Steg in einem an die Öffnung einer benachbarten Nut angrenzende Abschnitt an jener Seite, von welcher der Anschlussteil zur Verbindung an den Behälter herangeführt wird, eine Vertiefung aufweist. Mithilfe der Vertiefung weist die Nut des Bajonettverschlusses somit im Bereich der Öffnung eine Art Aufnahmetasche auf, sodass, sofern in diesem Bereich ein Rastelement zur Anlage gelangen sollte, eine Verdrehung in die Öffnung verhindert wird. Durch weiteres Aufbringen einer Kraft in Längsrichtung des Behälters erfolgt sodann eine Verrastung.

Um die Rastelemente gegen ein Aufdrehen im Aufnahmeabschnitt der Nut zu sichern, ist es vorteilhaft, wenn im Übergangsbereich zwischen End- und Aufnahmeabschnitt der Nut jeweils ein quer zur Längserstreckung der Nut verlaufender Sicherungssteg vorgesehen ist. Somit ergibt sich, dass zur Überwindung des Sicherungsstegs eine erhöhte Drehkraft aufgebracht werden muss. Zugleich wird durch das Überwinden des Sicherungsstegs für den Benutzer klar erkenntlich, dass nun die Verbindung gelöst wurde.

Wenn als Behälter ein Flaschenkörper und als Anschlussteil eine Überwurfkappe zur Befestigung eines Flaschensaugers vorgesehen sind, kann zwischen diesen Teilen auf zuverlässige und einfache Weise mittels einer Einhandbedienung eine wirksame Verbindung hergestellt werden. Da insbesondere Benutzer/innen von Babyflaschen häufig nur eine Hand zur Verfügung haben, ist die erfindungsgemäße Ausgestaltung demnach insbesondere im Zusammenhang mit Babyflaschen von großem praktischem Nutzen.

Hierbei ergibt sich, dass die Möglichkeit der Herstellung einer Verbindung im Zusammenhang mit Babyflaschen mittels einer Einhandbedienung sowohl für die Befestigung des Flaschensaugers als auch eines Bodenventils besonders vorteilhaft ist. Sofern der Flaschenkörper daher zwei gegenüberliegende Anschlussöffnungen aufweist, kann an einer oberen Anschlussöffnung der Flaschensauger und an einer bodenseitigen Anschlussöffnung ein als Bodenkappe mit einem Lufteintrittsventil ausgebildeter Anschlussteil befestigt werden.

Um zu gewährleisten, dass ein Sauger zuverlässig über die Schnapp- bzw. Bajonettverbindung zwischen Überwurfkappe und Flaschenkörper gehalten wird und demzufolge keine Gefahr besteht, dass der Flaschensauger ungewollter Weise aus der Verbindung herausgezogen wird, ist es günstig, wenn die Überwurfkappe in einem ringförmigen Deckelabschnitt an einer in der zusammengesetzten Stellung dem Behälter zugewandten Unterseite zumindest einen, vorzugsweise in vier Abschnitte unterteilten, vorspringenden Steg aufweist. Mithilfe derartiger vorspringender Stegabschnitte kann somit ein Flaschensauger, welcher zumindest einen die vorspringenden Stegabschnitte hintergreifenden Vorsprung aufweist, in der Art einer formschlüssigen Verbindung zuverlässig gesichert werden.

Die Erfindung betrifft weiters einen Flaschensauger mit einem erfindungsgemäßen Behälter, wobei der Flaschensauger in einem einer Saugöffnung gegenüberliegenden Endabschnitt einen zylindrischen Abschnitt mit einem geringfügig größeren Innendurchmesser als der Außendurchmesser des Behälters angrenzend an die Anschlussöffnung aufweist, der endseitig eine nach innen vorspringende Dichtlippe aufweist. Durch eine derartig vorspringende Dichtlippe wird zuverlässig eine Abdichtung zwischen Flaschenkörper und Sauger erzielt, wobei die Dichtlippe derart ausgestaltet ist, dass sich bei höheren Druckunterschieden zwischen dem Flascheninneren und der Umgebung die Dichtwirkung erhöht. Zudem weist der Flaschensauger in dem der Saugöffnung gegenüberliegenden flanschförmigen Endabschnitt an der der Saugöffnung zugewandten Oberseite eine nutförmige, einem Rand der oberen Anschlussöffnung des Behälters entsprechend verlaufende Vertiefung auf. Somit kann der nutförmige Bereich auf einfache Weise während des Aufschnappens des Anschlussteils auf dem Behälter federnd nachgeben und trachtet danach in seine entspannte Ausgangsstellung zurückzukehren. Mit Hilfe dieser federnden Rückstellkraft wird somit der Anschlussteil samt dem Rastelement vorteilhafterweise nach oben in die vorzugsweise hinterschnittenen Anlageflächen des Stegs gedrückt, so dass Anschlussteil und Behälter im Wesentlichen ohne Spiel miteinander verbunden sind. Der nutförmige Bereich kann hierbei entweder über eine Materialverjüngung oder eine Materialverformung mit im Wesentlichen konstanter Wandstärke erzeugt werden.

Weiters ist es für ein Zusammenwirken des Flaschensaugers mit einer erfindungsgemäßen Überwurfkappe von Vorteil, wenn der zylindrische Abschnitt einen nach oben in Richtung Saugöffnung vorspringenden, umlaufenden, vorzugsweise ringförmigen, Steg aufweist. Ein derartiger ringförmiger Steg wirkt demnach mit einem vorspringenden umlaufenden Steg bzw. Stegabschnitten der Überwurfkappe formschlüssig zusammen, sodass auch mit vergleichsweise geringen axialen (Anpress-)Kräften zwischen Überwurfkappe und Flaschenkörper der Flaschensauger zuverlässig zwischen Flaschenkörper und Überwurfkappe gehalten wird.

Weiters betrifft die Erfindung auch einen Einlegeteil mit einem erfindungsgemäßen Behälter, wobei der Einlegeteil in einem äußeren Endabschnitt einen zylindrischen Abschnitt mit einem geringfügig größeren Innendurchmesser als der Außendurchmesser des Behälters angrenzend an die bodenseitige Anschlussöffnung aufweist, wobei der zylindrische Abschnitt endseitig eine nach innen vorspringende Dichtlippe aufweist. Hierdurch wird - ebenso wie im Zusammenhang mit dem vorstehend beschriebenen Flaschensauger - eine Abdichtung zwischen dem Einlegeteil des Bodenventils und dem Flaschenkörper erzielt, welche, je höher der Druckunterschied zwischen dem Inneren des Flaschenkörpers und der Umgebung ist, eine erhöhte Dichtwirkung ausübt. Derartige Dichtlippen sind grundsätzlich von Dichtverbindungen, wie sie z.B. bei Waschmaschinenluken eingesetzt werden, hinlänglich bekannt.

Der Einlegeteil weist zudem in einem bodenseitigen flanschförmigen Endabschnitt an der, im Gebrauch einem Anschlussteil zugewandten Unterseite eine nutförmige, vorzugweise entsprechend einem Rand einer unteren Anschlussöffnung des Behälters entsprechend verlaufende Vertiefung auf.Somit kann der nutförmige Bereich auf einfache Weise während des Aufschnappens des Anschlussteils auf dem Behälter federnd nachgeben und trachtet danach in seine entspannte Ausgangsstellung zurückzukehren. Mit Hilfe dieser federnden Rückstellkraft wird somit der Behälter samt der vorzugsweise hinterschnittenen Anlageflächen der Stege nach oben gedrückt, so dass Anschlussteil und Behälter im Wesentlichen ohne Spiel miteinander verbunden sind. Auch hier kann der nutförmige Bereich entweder über eine Materialverjüngung oder eine Materialverformung mit im Wesentlichen konstanter Wandstärke erzeugt werden.

Die Erfindung wird nachstehend anhand von bevorzugten Ausführungsbeispielen, auf die sie jedoch nicht beschränkt sein soll, noch näher erläutert.

Im Einzelnen zeigen in den Zeichnungen:
Fig. 1 eine perspektivische Ansicht eines erfindungsgemäßen Behälters in Form einer Babyflasche,
Fig. 1a eine Schnittansicht gemäß der Linie Ia-Ia in Fig. 1,
Fig. 2 eine Ansicht des als Behälter vorgesehenen Flaschenmantels der Babyflasche gemäß Fig. 1,
Fig. 2a eine Schnittansicht gemäß der Linie IIa-IIa in Fig. 2,
Fig. 3 eine perspektivische Ansicht des Flaschenmantels von unten gemäß Fig. 2a,
Fig. 4 eine Draufsicht auf einen unteren Anschlussteil,
Fig. 5 eine Schnittansicht gemäß der Linie V-V in Fig. 4,
Fig. 6 eine perspektivische Ansicht des unteren Anschlussteils gemäß Fig. 4 von oben,
Fig. 7 eine perspektivische Ansicht des unteren Anschlussteils gemäß Fig. 4 von unten,
Fig. 8 eine Ansicht eines oberen Anschlussteils von unten,
Fig. 8a eine Schnittansicht gemäß der Linie VIIIa-VIIIa in Fig. 8,
Fig. 9 eine perspektivische Ansicht des oberen Anschlussteils gemäß Fig. 8 von oben,
Fig. 10 eine perspektivische Ansicht des oberen Anschlussteils gemäß Fig. 8 von unten,
Fig. 11 eine Ansicht eines alternativen Ausführungsbeispiels eines erfindungsgemäßen Behälters in Form einer Babyflasche,
Fig. 12 eine Schnittansicht gemäß der Linie XII-XII in Figur 11,
Fig. 13 eine vergrößerte Schnittansicht gemäß Fig. 12 im Bereich einer oberen Flaschenbehälteröffnung,
Fig. 14 eine vergrößerte Schnittansicht gemäß Fig. 12 im Bereich einer unteren Flaschenöffnung,
Fig. 15 eine Ansicht eines Flaschenkörpers mit einer oberen und unteren Behälteröffnung,
Fig. 16 eine perspektivische Ansicht des Flaschenkörpers gemäß Fig. 15,
Fig. 17 eine perspektivische Ansicht eines Flaschensaugers,
Fig. 18 eine perspektivische Ansicht eines Einlegeteils eines Bodenventils,
Fig. 19 eine Draufsicht auf eine als Anschlussteil vorgesehene untere Bodenkappe,
Fig. 20 eine perspektivische Ansicht der Bodenkappe gemäß Fig. 19,
Fig. 21 eine Draufsicht von unten auf eine als Anschlussteil vorgesehene, obere Überwurfkappe,
Fig. 22 eine perspektivische Ansicht der Überwurfkappe gemäß Fig. 21 von oben,
Fig. 23 eine perspektivische Ansicht auf die Unterseite der Überwurfkappe gemäß Fig. 21,
Fig. 24 eine Ansicht eines alternativen Ausführungsbeispiels eines erfindungsgemäßen Behälters,
Fig. 25 eine perspektivische Ansicht einer Überwurfkappe des Ausführungsbeispiels gemäß Fig. 14,
Fig. 26 eine perspektivische Ansicht einer Bodenkappe des Ausführungsbeispiels gemäß Fig. 14, und
Fig. 27 eine Ansicht eines alternativen Ausführungsbeispiels.

In Fig. 1 ist ein erfindungsgemäßer Behälter 1 mit einem mantelförmigen Flaschenkörper 2 gezeigt, der - wie in Fig. 1a ersichtlich - eine obere Behälteröffnung 3 und eine untere Behälteröffnung 4 aufweist. Auf der oberen Behälteröffnung 3 ist ein Flaschensauger 5 mithilfe einer als Anschlussteil ausgebildeten Überwurfkappe 6 befestigt. An der unteren Behälteröffnung 4 ist ein Ventileinlegeteil 7 vorgesehen, der mithilfe einer unteren Bodenkappe 8 befestigt ist. Zudem ist eine Abdeckkappe 6a ersichtlich, welche insbesondere bei Nichtverwendung der Babyflasehe auf der Überwurfkappe 6 aufgeschnappt ist und die Trinköffnung(en) des Flaschensaugers 5 in der aufgeschnappten Stellung dichtend abschließt.

In den Fig. 2, 2a und 3 ist der Flaschenkörper 2 im Detail gezeigt, wobei insbesondere ersichtlich ist, dass der Flaschenkörper 2 in einem an die obere Anschlussöffnung 3 bzw. die untere Anschlussöffnung 4 angrenzenden Bereich jeweils mehrere, bei dem gezeigten Ausführungsbeispiel vier, Nuten 12 aufweist, die im Wesentlichen entlang einer senkrecht zu einer Längsachse 2' des Flaschenkörpers 2 Längserstreckungsebene verlaufen. Diese Nuten 12 sind zur Aufnahme von Rastelementen 10 vorgesehen, welche an der Innenfläche einer Schürze der Überwurfkappe 6 und der Bodenkappe 8 (vgl. insbesondere Fig. 6a und 10) vorgesehen sind.

Diese federnd gelagerten Rastelemente 10 werden - wie insbesondere in Fig. 1a ersichtlich - in der verbundenen Stellung in den Nuten 12 aufgenommen, sodass die Überwurfkappe 6 und die Bodenkappe 8 jeweils in einer rastenden Verbindung mit dem Flaschenkörper 2 stehen. Die Anlageflächen der Rastelemente 10 bzw. der Nuten 12 können hierbei Hinterschneidungen aufweisen, vorzugsweise in einem Winkel von ca. 5°-15°, um ein ungewolltes Lösen der Rastverbindung auch bei größeren in Längsrichtung des Behälters 1 wirkenden Zugkräften zuverlässig zu verhindern.

Um die Rastelemente 10 aus der in Fig. 1a gezeigten Verbindung wieder lösen zu können, weisen der Flaschenkörper 2 und die Anschlussteile 6, 8 Auflaufelemente 9a, 9b auf.

Beim Verdrehen des Anschlussteils 6, 8 gegenüber der verrasteten Stellung, in welcher die Rastelemente 10 in einem Aufnahmeabschnitt 14 der jeweiligen Nut 12 aufgenommen sind, werden die Rastelemente 10 über eine schräge Auflauframpe 14a aus den Aufnahmeabschnitten 14 der Nuten 12 bewegt und sodann mithilfe der aufeinander auflaufenden schrägen Auflaufflächen 9c der Auflaufelemente 9a, 9b in Längsrichtung 2' des Flaschenkörpers 2 gegeneinander verschoben, sodass die Rastelemente 10 sodann, in Längsrichtung 2' gesehen, ober- bzw. unterhalb benachbarter Nuten 12 angeordnet sind. Hierbei befinden sich während des Verschiebens in Längsrichtung 2' die Rastelemente 10 in einem Zwischenbereich 12a zwischen zwei benachbarten Nuten 12, in welchen die Oberfläche des Flaschenkörpers 2 im Wesentlich plan mit der angrenzenden Fläche des übrigen Flaschenkörpers 2 ist.

Des Weiteren ist insbesondere in Fig. 2 ersichtlich, dass der Behälter 1 ein Führungselement 15 aufweist, welches in Längsrichtung gesehen im Bereich 12a zwischen zwei Nuten 12 angeordnet ist, sodass ein Zusammenstecken in Richtung der Längsachse 2' des Flaschenkörpers 2, in welchem die Rastelemente 10 nicht in die Nuten 12 einschnappen, verunmöglicht wird. Sofern nämlich ungewollter Weise die Rastelemente 10 gerade fluchtend mit den Bereichen 12a zwischen zwei benachbarten Nuten 12 angeordnet sind, läuft ein Auflaufelement 9b jeweils an einer schrägen Führungsflanke 17 des jeweiligen Führungselements 15 auf, so dass ein Verdrehen von dem Behälter 1 bzw. dem Flaschenkörper 2 und dem Anschlusselement 6, 8 zueinander erzielt wird und die Rastelemente 10 in den Nuten 12 einschnappen.

Wie in den Fig. 4 bis 10 weiters ersichtlich sind die Rastelemente 10 vorzugsweise in Wandabschnitten 19 angeordnet, welche gegenüber dem im Wesentlichen rotationssymetrischen kreisrunden Verlauf von einem Mantelabschnitt des Anschlussteils 6, 8 nach innen vorspringen und deren gedachte Verbindungslinien im Wesentlichen ein Rechteck ausbilden. Durch diese von der Kreisform abweichende, nach innen vorspringende Form werden die vorspringenden Wandabschnitte 19 samt den Rastelementen 10 beim Aufschnappen elastisch verformt. In der aufgeschnappten Stellung bleiben die Wandabschnitte 19 somit elastisch verformt und kehren erst beim Lösen aus der verschnappten Verbindung wieder in ihre entspannte, von der Kreisform abweichende, Stellung zurück.

In Fig. 11 ist ein alternatives Ausführungsbeispiel eines erfindungsgemäßen Behälters 1 in Form einer Babyflasche gezeigt, wobei auch diese Babyflasche 1 einen Flaschenkörper 2 aufweist, der - wie insbesondere in Fig. 12 ersichtlich - eine obere Behälteröffnung 3 und eine untere Behälteröffnung 4 aufweist. Auf der oberen Behälteröffnung 3 ist wiederum ein Flaschensauger 5 mithilfe einer Überwurfkappe 6 befestigt. An der unteren Behälteröffnung 4 ist ein Ventileinlegeteil 7 mithilfe einer unteren Bodenkappe 8 befestigt.

In den Figuren 13 und 14 sind in vergrößerter Darstellung insbesondere die als Anschlussteile des Behälters 2 vorgesehene Überwurfkappe 6 bzw. Bodenkappe 8 im Detail in der verbundenen Darstellung mit dem Flaschenkörper 2 gezeigt. Hierbei ist ersichtlich, dass die Überwurfkappe 6 sowie die Bodenkappe 8, jeweils Rastelemente 10 aufweisen, welche federnd gelagert sind und in den in den Fig. 3 und 4 gezeigten befestigten Stellungen jeweils einen Steg 11 im Bereich der oberen bzw. unteren Flaschenöffnung 3 bzw. 4 hintergreifen, sodass der Sauger 5 bzw. der Ventileinlegeteil 7 über die Überwurfkappe 6, bzw. die Bodenkappe 8 zuverlässig mit dem Flaschenkörper 2 verbunden sind. Anlageflächen 11' der Rastelemente 10 und/oder der Stege 11 zwischen den Rastelementen 10 und den Stegen 11 weisen in dem gezeigten Aufnahmeabschnitt 14 der Nut 12 vorzugsweise Hinterschneidungen auf. Derartige Hinterschneidungen können insbesondere einen Winkel von circa 5-15° gegenüber einem rechten Winkel zu den Flächen aus welche die Rastelemente bzw. Stege vorragen einnehmen, so dass ein ungewolltes Lösen der Schnappverbindung auch bei größeren in Längsachse des Behälters wirkenden Zugkräften zuverlässig verhindert wird.

Wie insbesondere aus Fig. 15 und 16 ersichtlich weist der Flaschenkörper 2 in einem an die obere Anschlussöffnung 3 angrenzenden Bereich ebenso wie in einem an die untere Anschlussöffnung 4 angrenzenden Bereich, jeweils mehrere, bei dem gezeigten Ausführungsbeispiel vier, Nuten 12 in der Art eines Bajonettverschlusses auf. Die Nuten 12 weisen jeweils einen schräg zu einer Orthogonalebene auf eine Längsachse 2' des Behälters 1 verlaufenden Endabschnitt 13 sowie einen im Wesentlich entlang einer Orthogonalebene zur Längsachse 2' verlaufenden Aufnahmeabschnitt 14 auf.

Der Endabschnitt 13 weist eine Öffnung 13' auf, wobei ein Einführen in diese Öffnung 13' jedoch nur in Drehrichtung, d.h. orthogonal zur Längsachse 2' des Flaschenkörpers 2, möglich ist. Um ein Einführen in den Endabschnitt 13 in Richtung der Längsachse 2' zuverlässig zu verhindern, ist in Richtung der Längsachse 2' ober- bzw. unterhalb in einem Bereich angrenzend an die Öffnung 13' jeweils ein Führungselement 15 vorgesehen.

Diese Führungselemente 15 verhindern demzufolge, dass beim Zusammenführen eines Anschlussteils 6, 8 in Richtung der Längsachse 2' des Behälters 1 die Rastelemente 10 in die Endabschnitte 13 eingeführt werden. Hierdurch ist sichergestellt, dass beim Zusammenführen des Anschlussteils 6, 8 mit dem Behälter 1 in Richtung der Längsachse 2' die Rastelemente 10 nicht in den Endabschnitt 13 der Nuten 12 eingeführt werden. Vielmehr wird im Falle, dass die Drehausrichtung zwischen dem Anschlussteil 6, 8 und dem Behälter 2 derart ist, dass ein Rastelement 10 und ein Führungselement 15 beim Zusammenführen in Längsrichtung 2' aufeinander treffen, die Drehausrichtung des Anschlussteils 6, 8 gegenüber dem Behälter 2 verändert. Hierfür weisen die Führungselemente 15 jeweils seitlich einer abgerundeten Spitze 15' Führungsflanken 17 auf, welche mit dem jeweiligen Rastelement 10, genauer gesagt entsprechenden Anlageflanken 18 (vgl. auch Fig. 9, 10, 11 und 13) zusammenwirken. Somit gleiten die Rastelemente 10 entlang der schräg angeordneten Führungsflanken 17 entlang, sodass der Anschlussteil 6, 8 gegenüber dem Behälter bzw. Flaschenkörper 2 verdreht wird, bis die Rastelemente 10 jeweils am Steg 11 anschlagen, ober- bzw. unterhalb dessen sie sodann in dem jeweiligen Aufnahmeabschnitt 14 der jeweiligen Nut 12 einschnappen. Bei einer fortgesetzten Druckaufbringung in Richtung der Längsachse 2' verschwenken die Rastelemente 10 somit aufgrund ihrer federnden Lagerung und schnappen hinter dem jeweiligen Steg 11 ein. Im Übergangsbereich zwischen End- und Aufnahmeabschnitt der Nut 12 ist jeweils ein quer zur Längserstreckung der Nut 12 verlaufender Sicherungssteg 16 vorgesehen, der nur mit Aufbringung einer erhöhten Drehkraft überwunden werden kann. Durch das Überwinden der Sicherungsstege 16 ist für den Benutzer somit erkenntlich, dass nun die Verbindung gelöst wurde.

Wie weiters in Fig. 16 ersichtlich weist der Steg 11 in einem an die Öffnung 13' einer benachbarten Nut angrenzenden Abschnitt eine Vertiefung 13" auf. Diese Vertiefung 13" bildet im Bereich der Öffnung 13' eine Art Aufnahmetasche, sodass, sofern in diesem Bereich ein Rastelement 10 zur Anlage gelangen sollte, eine Verdrehung in die Öffnung 13' verhindert wird. Durch weiteres Aufbringen einer Kraft in Längsrichtung 2' des Behälters 2 erfolgt in diesem Fall somit eine Verrastung über die Schnappverbindung.

Hinsichtlich einer federnden Lagerung können die Rastelemente 10 - wie in Fig. 9 bis 13 ersichtlich - insbesondere auf einer umlaufenden Wand 19 nach innen vorspringend angeordnet sein.

Wie ebenfalls in den Fig. 19 bis 23 ersichtlich, ist die innere umlaufende Wand 19 einstückig mit dem übrigen Anschlussteil, d.h. der Überwurfkappe 6 bzw. der Bodenkappe 8, ausgestaltet, wobei die innere Wand 19 jedoch gegenüber einer äußeren Wand 20, welche die Stabilität des jeweiligen Anschlussteils herstellt, eine deutlich geringere Wandstärke aufweist. Bei Herstellung der Anschlussteile aus einem thermoplastischen Kunststoff, z.B. Polypropylen (PP), hat sich insbesondere eine Wandstärke zwischen 0,5 mm und 3,5 mm als vorteilhaft herausgestellt.

Durch die relativ geringe Wandstärke ist die gesamte umlaufende Wand somit auf einfache Weise elastisch verformbar. Um das Überschnappen über den zugehörigen Steg 11 auf einfache Weise zu gewährleisten, weist die umlaufende Wand in ihrer entspannten Stellung keinen kreisförmigen Verlauf auf, sondern einen von einer Kreisform abweichenden Verlauf, welcher beim gezeigten Ausführungsbeispiel im Wesentlichen einer Quadratform mit gerundeten Ecken entspricht. Hierdurch kann beim Überführen der Rastelemente 10 über den jeweiligen Steg 11 die die Rastelemente 10 tragende Wand 19 im Wesentlichen eine Kreisform einnehmen, um anschließend wiederum in die, insbesondere in den Fig. 19 bzw. 21 ersichtlich, von einer Kreisform abweichende Quadratform zurückzukehren. Hierdurch ist eine zuverlässige Verschnappung zwischen dem jeweiligen Steg 11 und dem zugehörigen Rastelement 10 sichergestellt.

Ein alternatives Ausführungsbeispiel zu dieser Art der federnden Lagerung der Rastelemente 10 ist in Fig. 24 gezeigt. Auch hier ist ebenso ein Behälter 1 mit einem Flaschenkörper 2 gezeigt, auf welchem eine Überwurfkappe 6 und eine Bodenkappe 8 als Anschlussteile vorgesehen sind.

Wie insbesondere in den Fig. 25 und 26 ersichtlich ist es - alternativ zu einer vergleichsweise dünnwandigen elastischen Wand 19 - ebenso möglich, dass die Rastelemente 10 an einer äußeren Wand 20 ausgebildet sind, wobei bei diesem Ausführungsbeispiel die Rastelemente 10 jeweils im Endbereich von Rastzungen 21 angeordnet sind.

Die Rastzungen 21 wiederum werden durch Materialaussparungen bzw. Ausschnitte 22 in der äußeren Wand 20 erzielt. Auch hierdurch kann - wie in Fig. 24 ersichtlich - ein Behälter 1 mit zwei Anschlussteilen 6, 8 verbunden werden, welche entweder über eine in Längsrichtung 2' hergestellte Schnappverbindung oder jedoch durch eine Steck-/Drehverbindung mit dem insbesondere in Fig. 5 und 6 ersichtlichen Flaschenkörper 2 verbunden sind.

In den Fig. 17 und 18 sind im Detail ein Flaschensauger 5 und Einlegeteil 8 ersichtlich, welche speziell für die Verwendung mit der Überwurfkappe 6 bzw. der Bodenkappe 8 ausgebildet sind.

Der Flaschensauger 5 weist hierbei einen zylindrischen Endabschnitt 25 auf, der in der zusammengesetzten Stellung einen geringfügig größeren Innendurchmesser gegenüber einem Außendurchmesser des Flaschenkörpers 2 im Bereich der oberen Behälteröffnung 3 aufweist, wie insbesondere in Fig. 13 ersichtlich.

In Fig. 17 ist weiters ersichtlich, dass der Flaschensauger 25 eine umlaufende Nut 25' an der Oberseite von einem Befestigungsflansch 25" aufweist. Wie insbesondere in Fig. 13 ersichtlich ist die Nut 25' im Wesentlichen kongruent mit einem Rand der oberen Behälteröffnung 3 angeordnet. Beim Zusammenstecken von Anschlussteil 6 und Behälter 2 gibt der Sauger 5 somit im Bereich der Nut 25' federnd nach, so dass durch die somit erzeugte Vorspannung in der in Fig. 3 gezeigten verbundenen Stellung, über den Befestigungsflansch 25" bzw. die Nut 25' die Anlageflächen 11' der Stege 11 und Rastelemente 10 aneinander gedrückt werden, so dass im verbundenen Zustand die Anlageflächen zuverlässig aneinander anliegen.

Ein analoger Effekt wird im Bereich der unteren Behälteröffnung 4 mit Hilfe des Einlegeteils 6 erzielt. Hiefür weist der Einlegeteil 6 im Bereich eines Befestigungsflansches 26" an dessen Unterseite eine Nut 26' (s. Fig. 14) auf, die im verbundenen Zustand im Wesentlichen deckungsgleich mit einem Rand der unteren Behälteröffnung 4 angeordnet ist. Beim Zusammenstecken des Anschlussteils 8 und des Behälters 2 - unter Zwischenordnung des Einlegeteils 6 - gibt der Einlegeteil 6 somit im Bereich der Nut 26' federnd nach, so dass durch somit erzeugte Vorspannung in der in Fig. 14 gezeigten verbundenen Stellung, über den Befestigungsflansch 26" bzw. die Nut 26' die Anlageflächen 11' der Stege 11 und Rastelemente 10 aneinander gedrückt werden.

In Fig. 13 ist weiters ersichtlich, dass der zylindrische Abschnitt 25 an seinem unteren Ende eine sich zu einem freien Ende verjüngende, nach innen gerichtete umlaufende Dichtlippe 27 aufweist, welche unter Vorspannung dichtend an der äußeren Oberfläche des Flaschenkörpers 2 im oberen Endabschnitt anliegt. Sofern sich der Druckunterschied zwischen dem Inneren im Behälter 1 und der äußeren Umgebung erhöhen sollte, wird die Dichtlippe 27 somit mit erhöhtem Anpressdruck an die Außenfläche des Flaschenkörpers 2 angedrückt, sodass sich die Dichtwirkung abhängig von dem Druckunterschied zwischen dem Inneren im Behälter 1 und dem Umgebungsdruck erhöht.

Weiters ist ersichtlich, dass der zylindrische Endabschnitt 25 einen nach oben vorspringenden umlaufenden Steg 28 aufweist. Dieser umlaufende Steg 28 ist im Wesentlichen vorgesehen, um mit einem Steg bzw. Stegabschnitten 29 an der Unterseite eines Deckelabschnitts 30 der Überwurfkappe 6 zusammen zu wirken. Wie in Fig. 21 bzw. 23 ersichtlich sind die nach unten vorspringenden Stegabschnitte 29 des Deckelabschnitts 30 der Überwurfkappe 6 - insbesondere zu Entformungszwecken - unterbrochen, sodass sich bei dem gezeigten Ausführungsbeispiel vier im Wesentlichen kreissegmentförmige Stegabschnitte 29 ergeben, welche den vorspringenden Steg 28 am Sauger 5 hintergreifen, sodass ein ungewolltes Herausziehen des Saugers 5 im verbundenen Zustand zwischen dem Behälter 2 und der Überwurfkappe 6 auch bei einem verhältnismäßig geringem Anpressdruck zwischen Überwurfkappe 6 und Behälter 2 in Richtung der Längsachse 2' nicht möglich ist.

In Fig. 21 und 23 sind benachbart den Stegabschnitten 29 im Übergangsbereich zwischen der Unterseite des Deckelabschnitts 30 und der inneren Wand 19 über den Umfang verteilt, wobei bei dem gezeigten Ausführungsbeispiel viermal drei noppenartige Vorsprünge 31 vorgesehen sind. Diese Vorsprünge 31 sind dazu vorgesehen den Flaschensauger 5 zu zentrieren, d.h. trotz dem von einer Kreisform abweichenden Verlauf der Wand 19, den Sauger 5 zuverlässig mittig zu positionieren. Korrespondierende Vorsprünge 31 sind auch, wie in Fig. 9 und 10 ersichtlich, zur Zentrierung bzw. exakten Positionierung des Einlegeteils 7 in der Bodenkappe 8 vorgesehen.

Der in Fig. 17 dargestellte Einlegeteil 7 zur Ausbildung eines Lufteintrittsventils gemeinsam mit der Bodenkappe 8 weist - wie insbesondere in Fig. 4 ersichtlich - ebenfalls einen zylindrischen Endabschnitt 26 auf, welcher einen größeren Innendurchmesser als der Flaschenkörper 2 im Bereich der unteren Behälteröffnung 4 an der Außenfläche aufweist. Der Endabschnitt 26 weist - korrespondierend zum Flaschensauger 5 - eine nach innen vorspringende, umlaufende sich zu ihrem freien Ende verjüngende Dichtlippe 27 auf, welche an der Außenfläche des Flaschenkörpers 2 unter Vorspannung dichtend anliegt. Somit ergibt sich das bereits im Zusammenhang mit dem Flaschensauger 5 beschriebene Dichtprinzip.

In Fig. 14 ist weiters ersichtlich, dass der Einlegeteil 6 eine Dichtlippe 32 aufweist, welche bei Vorliegen eines Unterdrucks im Inneren des Behälters 2 einen Lufteintritt ermöglicht, jedoch einen Flüssigkeitsaustritt verhindert. In dem gezeigten Ausführungsbeispiel liegt die Dichtlippe 32 an einem kreisringförmigen oberen Podest 34 einer nach innen vorspringenden kalottenförmigen Einbuchtung 33 der Bodenkappe 8 an. Alternativ zu der gezeigten dichtenden Anlage dieser umlaufenden Dichtlippe 32 an dem Podest 34 ist jedoch auch eine Anlage einer Dichtlippe im unteren Bodenabschnitt der Bodenkappe 8 außerhalb der kalottenförmigen Einbuchtung 33 möglich, ebenso wie eine dichtende Anlage an der Außenseite der gesamten kallotenförmigen Einbuchtung 33 der Bodenkappe 8.

In Fig. 27 ist ein alternatives Ausführungsbeispiel gezeigt, welches weitgehend dem Ausführungsbeispiel gemäß den Fig. 1 bis 13 entspricht, allerdings ist bei diesem Ausführungsbeispiel die Öffnung 13' des Endabschnitts 13 der jeweiligen Nut 12 mit einem Anschlag 35 versehen. Bei diesem Ausführungsbeispiel ist somit mithilfe des Anschlags 35 - im Gegensatz zu den vorstehend beschriebenen Ausführungsbeispielen - ein Verbindung der Anschlussteile 6, 8 mit dem Behälter 1 mittels einer Steck-/Drehverbindung nicht möglich, sondern eine Verbindung zwischen den Anschlussteilen 6, 8 und dem Behälter 1 ist lediglich über ein Schnappverbindung möglich. Ein Lösen der Verbindung ist freilich wiederum - wie vorstehend beschrieben - über eine Drehbewegung möglich, wobei das jeweilige Rastelement 10 hierbei aus der jeweiligen Nut 12 über die Öffnung 13' entfernt wird. Da hierbei der Anschlag 35 zu überwinden ist, ist es vorteilhaft wenn der Anschlag 35 zur Nut 12 gerichtet eine Auflauframpe aufweist, um das Herausführen des jeweiligen Rastelements 10 aus dem Endabschnitt 13 zu erleichtern. Die andere Flanke des Anschlags 35 ist vorteilhafterweise hingegen im Wesentlichen in einem 90° Winkel zum Nutgrund angeordnet, um ein ungewolltes Verbinden über eine Drehbewegung zu unterbinden.

Die Erfindung wurde nachstehend im Zusammenhang mit einem Flaschenbehälter, insbesondere einer Babyflasche beschrieben. Selbstverständlich kann der erfindungsgemäße Behälter 1 bzw. die Befestigung eines Anschlussteils 6, 8, welche zuverlässigerweise über eine Schnappverbindung, auch im Zusammenhang mit anderen Behältern wie beispielsweise Brustpumpen, generell Aufbewahrungs- oder Transportbehältern oder anderen Lebensmittelverpackungen und dgl. sowie Behältern im allgemeinen eingesetzt werden.

## Patentansprüche

1. Behälter (1) mit zumindest einer Anschlussöffnung (3, 4) und zumindest einem Anschlussteil (6, 8), wobei zur Verbindung des Behälters (1) und des Anschlussteils (6, 8) Nuten (12) und Rastelemente (10) als zusammenwirkende Verbindungselemente vorgesehen sind, und im verbundenen Zustand jeweils ein Rastelement (10) in einem im Wesentlichen senkrecht zu einer Längsachse (2') des Behälters (1) angeordneten Aufnahmeabschnitt (14) einer Nut (12) angeordnet ist, **dadurch gekennzeichnet, dass** der Behälter (1) und der Anschlussteil (6, 8) Auflaufelemente (9a, 9b) mit schräg zur Längsachse (2') des Behälters verlaufenden Auflaufflächen (9c) aufweisen, welche mittels Drehbewegung zwischen Behälter (1) und Anschlussteil (6, 8) derart zusammenwirken, dass die Rastelemente (10) aus dem Aufnahmeabschnitt (14) der jeweiligen Nut (12) bewegbar sind und in einer verdrehten Stellung die rastende Verbindung zwischen Behälter (1) und Anschlussteil (6, 8) voneinander gelöst ist.

2. Behälter (1) nach Anspruch 1, **dadurch gekennzeichnet, dass** in einem Abschnitt zwischen benachbarten Nuten (12) oder in einem Endabschnitt (13) der Nuten (12) ein Zusammenführen von Anschlussteil (6, 8) und Behälter (1) in Richtung der Längsachse (2') verhinderndes Führungselement (15) vorgesehen ist, so dass beim Zusammenführen von Anschlussteil (6, 8) und Behälter (1) in Richtung der Längsachse (2') des Behälters (1) eine Verdrehung von Anschlussteil (6,8) und Behälter (1) zueinander bewirkt wird.

3. Behälter (1) nach Anspruch 2, **dadurch gekennzeichnet, dass** das Auflaufelement (9b) des Anschlussteils (6,8) mit dem Führungselement (15) des Behälters beim Zusammenführen von Anschlussteil (6, 8) und Behälter (1) in Richtung der Längsachse (2') bei fluchtender Ausrichtung zueinander derart zusammenwirkt, dass eine Verdrehung von Anschlussteil (6, 8) und Behälter (1) bewirkt wird.

4. Behälter (1) nach Anspruch 2 oder 3, **dadurch gekennzeichnet, dass** das Führungselement (15) zumindest eine schräg zu Längsachse (2') des Behälters (1) verlaufende Führungsflanke (17) aufweist.

5. Behälter (1) nach einem der Ansprüche 1 bis 4, **dadurch gekennzeichnet, dass** Anlageflächen (11', 12') der Rastelemente (10) und/oder der Nuten (12) zumindest abschnittsweise ein Hinterschneidung aufweisen.

6. Behälter (1) nach einem der Ansprüche 1 bis 5, **dadurch gekennzeichnet, dass** die Nuten (12) einen den Aufnahmeabschnitt (14) der jeweiligen Nut mit einem mit der übrigen äußeren Oberfläche des Behälters im Mündungsbereich planen Abschnitt zwischen zwei Nuten verbindenden rampenförmigen Endabschnitt (13) aufweist.

7. Behälter (1) nach einem der Ansprüche 1 bis 6, **dadurch gekennzeichnet, dass** die Rastelemente (10) federnd gelagert sind.

8. Behälter (1) nach einem der Ansprüche 1 bis 7, **dadurch gekennzeichnet, dass** die Nuten (12) an der Außenseite einer zylindrischen Mantelfläche des Behälters (1) angeordnet sind und die Rastelemente (10) an der Innenseite von Wandabschnitten (19) des Anschlussteils (6, 8), deren Verbindungslinien in ihrer entspannten Stellung einen von einer Kreisform abweichenden Verlauf aufweisen, wobei die Wandabschnitte (19) derart elastisch verformbar ist, dass die Rastelemente (10) jeweils über den Steg (11) aufschnappbar sind.

9. Behälter (1) nach Anspruch 8, **dadurch gekennzeichnet, dass** der Anschlussteil (6, 8), abgesehen von die Rastelemente (10) tragenden Wandabschnitten (19), eine rotationssymmetrische umlaufende Wand (20) aufweist.

10. Behälter (1) nach einem der Ansprüche 1 bis 9, **dadurch gekennzeichnet, dass** die zusammenwirkenden Verbindungselemente Nuten in der Art eines Bajonettverschlusses aufweisen, wobei die Rastelemente (10) über einen an die jeweilige Nut (12) angrenzenden Steg (11) im Wesentlichen in Richtung der Längsachse (2') des Behälters (1) in die Verschlussstellung einschnappbar sind und über eine Öffnung (13') aus der jeweiligen Nut (12) entfernbar sind.

11. Behälter (1) nach Anspruch 10, **dadurch gekennzeichnet, dass** die zusammenwirkende Verbindungelemente alternativ zu einer Schnappverbindung mittels einer Steck-/Drehbewegung miteinander verbindbar sind, wobei das Rastelement (10) jeweils über die Öffnung (13') in den Aufnahmeabschnitt (14) der jeweiligen Nut (12) einführbar ist.

12. Behälter (1) nach Anspruch 10 oder 11, **dadurch gekennzeichnet, dass** die Öffnung (13') jeweils einen ein Einführen eines Rastelements (10) verhindernden Anschlag (35) aufweist.

13. Behälter (1) nach einem der Ansprüche 10 bis 12, **dadurch gekennzeichnet, dass** das Führungselement (15) in Richtung der Längsachse (2') des Behälters (1) gesehen eine Spitze (15') aufweist, die vorzugsweise abgerundet ist, an welche beidseits Führungsflanken (17) anschließen, wobei die eine Führungsflanke (17) jeweils in dem an die Nut (12) angrenzenden Steg (11) mündet und die andere Führungsflanke (17) jeweils angrenzend an eine Öffnung (13') endet.

14. Behälter (1) nach Anspruch 12 oder 13, **dadurch gekennzeichnet, dass** die Rastelemente (10) im Wesentlichen die Form eines Dreiecks mit einer vorzugsweise abgerundeten Spitze (10') aufweisen, wobei die Spitze (10') beim Heranführen des Anschlussteils (6, 8) an den Behälter bei entsprechender Drehausrichtung auf die Spitze (15') des Führungselements (15) trifft.

15. Behälter (1) nach einem der Ansprüche 10 bis 14, **dadurch gekennzeichnet, dass** jede Nut (12) ausgehend von der Öffnung (13') einen Endabschnitt (13a) aufweist, welcher derart verläuft, dass ein darin aufgenommenes Rastelement (10) schräg zu einer Orthogonalebene auf die Längsachse (2') des Behälters (1) geführt wird, und welcher in dem Aufnahmeabschnitt (14) mündet, der auf einer Seite von dem vorzugsweise entlang einer Orthogonalebene auf die Längsachse (2') des Behälters (1) verlaufenden Steg (11) begrenzt wird.

16. Behälter (1) nach einem der Ansprüche 10 bis 15, **dadurch gekennzeichnet, dass** der die Nut (12) begrenzende Steg (11) in einem an die Öffnung (13') einer benachbarten Nut (12) angrenzenden Abschnitt an jener Seite von welcher der Anschlussteil (6, 8) zur Verbindung an den Behälter (1) herangeführt wird eine Vertiefung (13'') aufweist.

17. Behälter (1) nach einem der Ansprüche 1 bis 16, **dadurch gekennzeichnet, dass** im Übergangsbereich zwischen End- und Aufnahmeabschnitt (13, 14) der Nut (12) jeweils ein quer zur Längserstreckung der Nut verlaufender Sicherungssteg (16) vorgesehen ist.

18. Behälter (1) nach einem der Ansprüche 1 bis 17, **dadurch gekennzeichnet, dass** als Behälter (1) ein Flaschenkörper (2) und als Anschlussteil eine Überwurfkappe (6) zur Befestigung eines Flaschensaugers (5) vorgesehen sind.

19. Behälter (1) nach Anspruch 18, **dadurch gekennzeichnet, dass** der Flaschenkörper (2) zwei gegenüberliegende Anschlussöffnungen (3, 4) aufweist mit einer oberen Anschlussöffnung (3) zur Befestigung des Flaschensaugers (5) und einer bodenseitigen Anschlussöffnung (4) zur Befestigung eines als Bodenkappe (8) mit einem Lufteintrittsventil ausgebildeten Anschlussteils.

20. Behälter (1) nach Anspruch 18 oder 19, **dadurch gekennzeichnet, dass** ein ringförmiger Deckelabschnitt (30) der Überwurfkappe (6) an einer in der zusammengesetzten Stellung dem Behälter (1) zugewandten Unterseite zumindest einen, vorzugsweise in vier Abschnitte unterteilte, vorspringenden Steg (29) aufweist.

21. Flaschensauger (5) mit einem Behälter (1) nach einem der Ansprüche 1 bis 20, wobei der Flaschensauger (5) in einem einer Saugöffnung gegenüberliegenden Endabschnitt einen zylindrischen Abschnitt (25) mit eine geringfügig größeren Innendurchmesser als der Außendurchmesser des Behälters (1) angrenzend an die obere Anschlussöffnung (3) aufweist, wobei der zylindrische Abschnitt (25) endseitig eine nach innen vorspringende Dichtlippe (27) aufweist, **dadurch gekennzeichnet, dass** der Flaschensauger (5) in dem der Saugöffnung gegenüberliegenden flanschförmigen Endabschnitt an der der Saugöffnung zugewandten Oberseite eine nutförmige einem Rand der oberen Anschlussöffnung (3) des Behälters (1) entsprechend verlaufende Vertiefung (25') aufweist.

22. Flaschensauger (5) nach Anspruch 21, **dadurch gekennzeichnet, dass** der zylindrische Abschnitt (25) einen nach oben in Richtung Saugöffnung vorspringenden, umlaufenden, vorzugsweise ringförmigen, Steg (28) aufweist.

23. Einlegeteil (7) mit einem Behälter nach einem der Ansprüche 1 bis 20, **dadurch gekennzeichnet, dass** der Einlegeteil (7) in einem äußeren Endabschnitt eine zylindrischen Abschnitt (26) mit einem geringfügig größeren Innendurchmesser als der Außendurchmesser des Behälters (1) angrenzend an die bodenseitige Anschlussöffnung (4) aufweist, wobei der zylindrische Abschnitt (26) endseitig eine nach innen vorspringende Dichtlippe (27) aufweist und der Einlegeteil (7) in einem bodenseitigen flanschförmigen Endabschnitt an der, im Gebrauch einem Anschlussteil (8) zugewandten Unterseite eine nutförmige entsprechend einem Rand einer unteren Anschlussöffnung (4) des Behälters (1) entsprechend verlaufende Vertiefung (26') aufweist.

## Claims

1. Container (1) comprising at least one connection opening (3, 4) and at least one connection part (6, 8), with grooves (12) and latching elements (10) being provided as interacting connecting elements for connecting the container (1) and the connection part (6, 8), and, in the connected state, each latching element (10) being arranged in a receiving portion (14) of a groove (12), which portion is arranged substantially perpendicularly to a longitudinal axis (2') of the container (1), **characterised in that** the container (1) and the connection part (6, 8) have run-on elements (9a, 9b) with run-on surfaces (9c) that extend obliquely to the longitudinal axis (2') of the container, which elements interact by means of a rotational movement between the container (1) and the connection part (6, 8) in such a way that the latching elements (10) can be moved out of the receiving portion (14) of the relevant groove (12) and, in a rotated position, the latching connection between the container (1) and the connection part (6, 8) is released.

2. Container (1) according to claim 1, **characterised in that** a guide element (15) which prevents the connection part (6, 8) and the container (1) from being brought together in the direction of the longitudinal axis (2') is provided in a portion between adjacent grooves (12) or in an end portion (13) of the grooves (12), such that the connection part (6, 8) and the container (1) are rotated with respect to one another when the connection part (6, 8) and the container (1) are brought together in the direction of the longitudinal axis (2') of the container (1).

3. Container (1) according to claim 2, **characterised in that**, when the connection part (6, 8) and the container (1) are brought together in the direction of the longitudinal axis (2') in an aligned orientation, the run-on element (9b) of the connection part (6, 8) interacts with the guide element (15) of the container in such a way that the connection part (6, 8) and the container (1) are rotated.

4. Container (1) according to either claim 2 or claim 3, **characterised in that** the guide element (15) has at least one guide flank (17) extending obliquely to the longitudinal axis (2') of the container (1).

5. Container (1) according to any of claims 1 to 4, **characterised in that** contact surfaces (11', 12') of the latching elements (10) and/or the grooves (12) have an undercut, at least in portions.

6. Container (1) according to any of claims 1 to 5, **characterised in that** the grooves (12) comprise a ramp-shaped end portion (13) which connects the receiving portion (14) of the relevant groove to a portion between two grooves that is flush with the remaining outer surface of the container in the lead-in region.

7. Container (1) according to any of claims 1 to 6, **characterised in that** the latching elements (10) are resiliently mounted.

8. Container (1) according to any of claims 1 to 7, **characterised in that** the grooves (12) are arranged on the outside of a cylindrical lateral surface of the container (1) and the latching elements (10) are arranged on the inside of wall portions (19) of the connection part (6, 8), the connecting lines of which portions, in their relaxed position, have a course deviating from a circular shape, the wall portions (19) being elastically deformable in such a way that the latching elements (10) can each be snapped on over the strip (11).

9. Container (1) according to claim 8, **characterised in that**, apart from wall portions (19) carrying the latching elements (10), the connection part (6, 8) has a rotationally symmetrical circumferential wall (20).

10. Container (1) according to any of claims 1 to 9, **characterised in that** the interacting connecting elements have grooves in the manner of a bayonet lock, it being possible for the latching elements (10) to be snapped into the closed position substantially in the direction of the longitudinal axis (2') of the container (1) over a strip (11) adjoining the relevant groove (12), and to be removed from the relevant groove (12) via an opening (13').

11. Container (1) according to claim 10, **characterised in that**, as an alternative to a snap connection, the interacting connecting elements can be interconnected by means of an insertion/rotational movement, it being possible to insert the latching element (10) into the receiving portion (14) of the relevant groove (12) in each case via the opening (13').

12. Container (1) according to either claim 10 or claim 11, **characterised in that** each opening (13') has a stop (35) which prevents insertion of a latching element (10).

13. Container (1) according to any of claims 10 to 12, **characterised in that** the guide element (15), viewed in the direction of the longitudinal axis (2') of the container (1), has a tip (15') which is preferably rounded and to which guide flanks (17) are adjoined on both sides, one guide flank (17) in each case leading into the strip (11) adjoining the groove (12) and the other guide flank (17) in each case ending adjacent to an opening (13').

14. Container (1) according to either claim 12 or claim 13, **characterised in that** the latching elements (10) substantially have the shape of a triangle with a preferably rounded tip (10'), the tip (10') contacting the tip (15') of the guide element (15) when the connection part is brought closer (6, 8) to the container with a corresponding rotational orientation.

15. Container (1) according to any of claims 10 to 14, **characterised in that**, starting from the opening (13'), each groove (12) has an end portion (13a) which extends in such a way that a latching element (10) received therein is guided obliquely to an orthogonal plane towards the longitudinal axis (2') of the container (1), and which leads into the receiving portion (14), which is delimited on one side by the strip (11) which preferably extends along an orthogonal plane to the longitudinal axis (2') of the container (1).

16. Container (1) according to any of claims 10 to 15, **characterised in that** the strip (11) delimiting the groove (12) has a recess (13") in a portion that adjoins the opening (13') of an adjacent groove (12), on the side from which the connection part (6, 8) is advanced for connection to the container (1).

17. Container (1) according to any of claims 1 to 16, **characterised in that** a securing strip (16) which extends transversely to the longitudinal extension of the groove is provided in the transition region between the end portion and the receiving portion (13, 14) of each groove (12).

18. Container (1) according to any of claims 1 to 17, **characterised in that** a bottle body (2) is provided as the container (1) and a covering cap (6) for fastening a bottle teat (5) is provided as the connection part.

19. Container (1) according to claim 18, **characterised in that** the bottle body (2) has two opposite connection openings (3, 4), with an upper connection opening (3) for fastening the bottle teat (5) and a bottom connection opening (4) for fastening a connection part designed as a bottom cap (8) having an air inlet valve.

20. Container (1) according to either claim 18 or claim 19, **characterised in that** an annular cover portion (30) of the covering cap (6) comprises a projecting strip (29), preferably divided into four portions, on an underside that faces the container (1) in the assembled position.

21. Bottle teat (5) comprising a container (1) according to any of claims 1 to 20, the bottle teat (5) having, in an end portion opposite a suction opening, a cylindrical portion (25) having a slightly larger inner diameter than the outer diameter of the container (1) adjacent to the upper connection opening (3), the cylindrical portion (25) having an inwardly projecting sealing lip (27) at the end, **characterised in that**, in the flange-shaped end portion opposite the suction opening on the upper side facing the suction opening, the bottle teat (5) has a groove-shaped recess (25') which extends in accordance with an edge of the upper connection opening (3) of the container (1).

22. Bottle teat (5) according to claim 21, **characterised in that** the cylindrical portion (25) has a circumferential, preferably annular, strip (28) which projects upwards towards the suction opening.

23. Insert (7) comprising a container according to any of claims 1 to 20, **characterised in that**, in an outer end portion, the insert (7) has a cylindrical portion (26) having a slightly larger inner diameter than the outer diameter of the container (1) adjacent to the bottom connection opening (4), the cylindrical portion (26) having an inwardly projecting sealing lip (27) at the end and the insert (7) having, in a bottom, flange-shaped end portion on the underside that faces a connection part (8) during use, a groove-shaped recess (26') which extends in accordance with an edge of a lower connection opening (4) of the container (1).

## Revendications

1. Récipient (1) avec au moins un orifice de raccordement (3, 4) et au moins une pièce de raccordement (6, 8), dans lequel des rainures (12) et des éléments d'encliquetage (10) sont prévus en tant qu'éléments de liaison en coopération afin de relier le récipient (1) et la pièce de raccordement (6, 8), et, dans l'état relié, respectivement un élément d'encliquetage (10) est agencé dans une section de logement (14) d'une rainure (12), laquelle section de logement est agencée essentiellement à la perpendiculaire d'un axe longitudinal (2') du récipient (1), **caractérisé en ce que** le récipient (1) et la pièce de raccordement (6, 8) présentent des éléments de contact (9a, 9b) avec des surfaces de contact (9c) s'étendant en oblique par rapport à l'axe longitudinal (2') du récipient, lesquelles, au moyen d'un mouvement pivotant entre récipient (1) et pièce de raccordement (6, 8), coopèrent de telle sorte que les éléments d'encliquetage (10) soient déplaçables hors de la section de logement (14) de la rainure (12) respective et que, dans une position tordue, la liaison par encliquetage entre récipient (1) et pièce de raccordement (6, 8) soit libérée l'un de l'autre.

2. Récipient (1) selon la revendication 1, **caractérisé en ce que** dans une section entre des rainures (12) voisines ou dans une section d'extrémité (13) des rainures (12) est prévu un élément de guidage (15) empêchant un rassemblement de la pièce de raccordement (6, 8) et du récipient (1) dans la direction de l'axe longitudinal (2') de sorte que, lors du rassemblement de la pièce de raccordement (6, 8) et du récipient (1) dans la direction de l'axe longitudinal (2') du récipient (1), une torsion de la pièce de raccordement (6, 8) et du récipient (1) soit provoquée l'une par rapport à l'autre.

3. Récipient (1) selon la revendication 2, **caractérisé en ce que**, lors du rassemblement de la pièce de raccordement (6, 8) et du récipient (1) dans la direction de l'axe longitudinal (2'), l'élément de contact (9b) de la pièce de raccordement (6, 8) et l'élément de guidage (15) du récipient coopèrent l'un avec l'autre dans une orientation alignée de telle sorte qu'une torsion de la pièce de raccordement (6, 8) et du récipient (1) soit provoquée.

4. Récipient (1) selon la revendication 2 ou 3, **caractérisé en ce que** l'élément de guidage (15) présente au moins un flanc de guidage (17) s'étendant en oblique par rapport à l'axe longitudinal (2') du récipient (1).

5. Récipient (1) selon l'une des revendications 1 à 4, **caractérisé en ce que** des surfaces d'appui (11', 12') des éléments d'encliquetage (10) et/ou des rainures (12) présentent au moins par endroits une contre-dépouille.

6. Récipient (1) selon l'une des revendications 1 à 5, **caractérisé en ce que** les rainures (12) présentent une section d'extrémité (13) en forme de rampe reliant entre deux rainures la section de logement (14) de la rainure avec une section plane dans la région de débouché avec la surface extérieure restante du récipient.

7. Récipient (1) selon l'une des revendications 1 à 6, **caractérisé en ce que** les éléments d'encliquetage (10) sont montés avec un effet ressort.

8. Récipient (1) selon l'une des revendications 1 à 7, **caractérisé en ce que** les rainures (12) sont agencées contre le côté extérieur d'une surface d'enveloppe cylindrique du récipient (1) et les éléments d'encliquetage (10) sont agencés contre le côté intérieur de sections de paroi (19) de la pièce de raccordement (6, 8), sections de paroi dont les lignes de liaison présentent dans leur position détendue un tracé s'écartant depuis une forme circulaire, les sections de paroi (19) étant élastiquement déformables de telle sorte que les éléments d'encliquetage (10) puissent être respectivement enclenchés via la barrette (11).

9. Récipient (1) selon la revendication 8, **caractérisé en ce que** la pièce de raccordement (6, 8), hormis les sections de paroi (19) portant les éléments d'encliquetage (10), présente une paroi périphérique (20) symétrique en rotation.

10. Récipient (1) selon l'une des revendications 1 à 9, **caractérisé en ce que** les éléments de liaison en coopération présentent des rainures à la manière d'une fermeture à baïonnette, les éléments d'encliquetage (10) pouvant être enclenchés jusque dans la position fermée, essentiellement dans la direction de l'axe longitudinal (2') du récipient (1), via une barrette (11) adjacente à la rainure (12) respective et être retirés hors de la rainure (12) respective via un orifice (13').

11. Récipient (1) selon la revendication 10, **caractérisé en ce que**, en alternative d'une liaison par enclenchement, les éléments de liaison en coopération peuvent être reliés entre eux au moyen d'un mouvement d'enfichage/de pivotement, l'élément d'encliquetage (10) pouvant être respectivement engagé jusque dans la section de logement (14) de la rainure (12) respective via l'orifice (13').

12. Récipient (1) selon la revendication 10 ou 11, **caractérisé en ce que** l'orifice (13') présente respectivement une butée (35) empêchant un engagement d'un élément d'encliquetage (10).

13. Récipient (1) selon l'une des revendications 10 à 12, **caractérisé en ce que**, vu dans la direction de l'axe longitudinal (2') du récipient (1), l'élément de guidage (15) présente une pointe (15') qui est de préférence arrondie, contre laquelle des flancs de guidage (17) se raccordent sur les deux côtés, un flanc de guidage (17) débouchant respectivement contre la barrette (11) adjacente à la rainure (12) et l'autre flanc de guidage (17) se terminant respectivement de manière adjacente à un orifice (13').

14. Récipient (1) selon la revendication 12 ou 13, **caractérisé en ce que** les éléments d'encliquetage (10) présentent essentiellement la forme d'un triangle avec une pointe (10') de préférence arrondie, la pointe (10') rencontrant la pointe (15') de l'élément de guidage (15) lors d'un rapprochement de la pièce de raccordement (6, 8) contre le récipient, sous réserve d'une orientation pivotante correspondante.

15. Récipient (1) selon l'une des revendications 10 à 14, **caractérisé en ce que**, en partant de l'orifice (13'), chaque rainure (12) présente une section d'extrémité (13a), laquelle s'étend de telle sorte qu'un élément d'encliquetage (10) logé dedans soit guidé sur l'axe longitudinal (2') du récipient (1) de manière oblique par rapport à un plan orthogonal, et laquelle débouche dans la section de logement (14) qui est délimitée sur un côté par la barrette (11) s'étendant de préférence le long d'un plan orthogonal sur l'axe longitudinal (2') du récipient (1).

16. Récipient (1) selon l'une des revendications 10 à 15, **caractérisé en ce que** la barrette (11) délimitant la rainure (12) présente un évidement (13") dans une section adjacente à l'orifice (13') d'une rainure (12) avoisinante, sur le côté de laquelle rainure la pièce de raccordement (6, 8) est rapprochée pour une liaison contre le récipient (1) .

17. Récipient (1) selon l'une des revendications 1 à 16, **caractérisé en ce que** dans la région de transition entre section d'extrémité et de logement (13, 14) de la rainure (12) est respectivement prévue une barrette de sécurité (16) s'étendant transversalement par rapport à l'extension longitudinale de la rainure.

18. Récipient (1) selon l'une des revendications 1 à 17, **caractérisé en ce que** sont prévus en tant que récipient (1) un corps de bouteille (2), et en tant que pièce de raccordement un bouchon couvrant (6) pour fixer une tétine pour bouteille (5).

19. Récipient (1) selon la revendication 18, **caractérisé en ce que** le corps de bouteille (2) présente deux orifices de raccordement (3, 4) situés en vis-à-vis d'un orifice de raccordement supérieur (3) pour fixer la tétine pour bouteille (5) et un orifice de raccordement du côté du fond (4) pour fixer une pièce de raccordement formée en tant que bouchon de fond (8) avec une soupape d'entrée d'air.

20. Récipient (1) selon la revendication 18 ou 19, **caractérisé en ce qu'**une section de couvercle (30) en forme d'anneau du bouchon couvrant (6) présente au moins une barrette (29) en saillie, de préférence subdivisée en quatre sections, contre un côté inférieur tourné vers le récipient (1) dans la position assemblée.

21. Tétine pour bouteille (5) avec un récipient (1) selon l'une des revendications 1 à 20, où la tétine pour bouteille (5) présente, dans une section d'extrémité située en vis-à-vis d'un orifice d'aspiration, une section cylindrique (25) adjacente à l'orifice de raccordement supérieur (3), avec un diamètre intérieur légèrement plus grand que le diamètre extérieur du récipient (1), la section cylindrique (25) présentant du côté de l'extrémité une lèvre d'étanchéité (27) en saillie vers l'intérieur, la tétine pour bouteille (5) étant **caractérisée en ce qu'**elle présente, dans la section d'extrémité en forme de flanc située en vis-à-vis de l'orifice d'aspiration, contre le côté supérieur tourné vers l'orifice d'aspiration, un évidement (25') s'étendant en forme de rainure et correspondant à un bord de l'orifice de raccordement supérieur (3) du récipient (1).

22. Tétine pour bouteille (5) selon la revendication 21, **caractérisée en ce que** la section cylindrique (25) présente une barrette (28) en saillie vers le haut dans la direction de l'orifice d'aspiration, périphérique, de préférence de forme circulaire.

23. Pièce d'insertion (7) avec un récipient selon l'une des revendications 1 à 20, la pièce d'insertion (7) étant **caractérisée en ce qu'**elle présente, dans une section d'extrémité extérieure et adjacente à l'orifice de raccordement du côté du fond (4), une section cylindrique (26) avec un diamètre intérieur légèrement plus grand que le diamètre extérieur du récipient (1), dans laquelle la section cylindrique (26) présente du côté de l'extrémité une lèvre d'étanchéité (27) en saillie vers l'intérieur, et la pièce d'insertion (7) présente, dans une section d'extrémité en forme de flanc du côté du fond, contre le côté inférieur dirigé vers une pièce de raccordement (8) en cours d'utilisation, un évidement (26') s'étendant en forme de rainure et correspondant à un bord d'un orifice de raccordement inférieur (4) du récipient (1).
